# FASCICULE DE BREVET EUROPEEN

(11) **EP 2 847 002 B1**
(45) Date de publication et mention de la délivrance du brevet: **02.11.2016**
(21) Numéro de dépôt: 13726440.4
(22) Date de dépôt: 07.05.2013
(51) Int. Cl.: B41J 2/005

(54) **DISPOSITIF DE CONTRÔLE DE DÉPÔT DE MATIÈRE(S) POUR SYSTÈME D'IMPRESSION OFFSET ET PROCÉDÉ DE MISE EN OEUVRE DU DISPOSITIF**
SUBSTANZ(EN)ABLAGERUNGSSTEUERUNGSVORRICHTUNG FÜR OFFSETDRUCKSYSTEM UND VERFAHREN ZUR IMPLEMENTIERUNG DER VORRICHTUNG
SUBSTANCE(S) DEPOSITION CONTROL DEVICE FOR OFFSET PRINTING SYSTEM AND METHOD FOR IMPLEMENTING THE DEVICE

(30) Priorité: 07.05.2012 FR 1254183
(43) Date de publication de la demande: 18.03.2015
(73) Titulaire: MGI FRANCE, 94200 Ivry sur Seine (FR); Ink Jet Technology, 94200 Ivry Sur Seine (FR)
(72) Inventeur: ABERGEL, Edmond, F-75012 Paris (FR); GAUTIER-LE BOULCH, Louis, F-92190 Meudon (FR)
(74) Mandataire: Debay, Yves
(86) Numéro de dépôt international: PCT/EP2013/059541
(87) Numéro de publication internationale: WO 2013/167627

(56) Documents cités:
- WO-A1-2007/145378
- US-A1- 2003 038 871
- US-A1- 2007 165 052

## Description

La présente invention concerne le domaine des systèmes d'impression par offset et plus particulièrement le domaine des dispositifs de contrôle de l'étape de dépôt de matière(s) pour ces systèmes d'impression.

Les systèmes d'impression par offset permettent la mise en oeuvre d'un procédé majeur parmi les différents procédés actuels d'impression. Ce procédé découle directement du procédé d'impression antérieur par lithographie, à la différence notable qu'il autorise une plus grande souplesse de fonctionnement en permettant une impression de plusieurs milliers d'exemplaires sur une large variété de substrats (papiers, cartons polymères...) Les procédés d'impression par lithographie sont des procédés d'impression à plat. Nous considérons, ici, que les procédés d'impression offset utilisent des plaques d'impression cintrables.

Le principe de l'impression par offset repose sur le principe de la répulsion eau-graisse en créant une émulsion entre une solution aqueuse de mouillage et une encre grasse successivement déposée sur une plaque gravée en cuivre et aluminium dite offset. La plaque gravée comporte alors l'image à imprimer par le procédé offset. La solution aqueuse lors de l'étape de mouillage est déposée pour adhérer sur les parties en aluminium de la surface de la plaque tandis que lors de l'encrage, l'encre grasse est repoussée par l'eau sur les parties en cuivre de la plaque. L'encre ainsi déposée sur la plaque offset est alors transmise à un rouleau d'impression intermédiaire appelé blanchet avant d'être transférée sur le substrat définitif. Une telle technique d'impression a fait ses preuves en termes de qualité et permet la production d'une quantité importante de substrat imprimé sans altération de la finition. Toutefois, cette technique comporte l'inconvénient d'avoir une image à imprimer qui est tributaire de la gravure de la plaque offset. Aussi, si cette technique permet de limiter l'usure de l'impression dans le temps, elle n'en implique pas moins un coût conséquent lorsqu'une pièce de la machinerie doit être remplacée. Ce coût est donc important à chacun des remplacements de la plaque offset gravée, c'est à dire parfois lorsqu'elle casse, mais surtout plus couramment à chaque fois que l'image même à imprimer se doit d'être changée pour l'impression d'une nouvelle image.

WO-A-2007/145378 montre le préambule de la revendication 1.

La présente invention a pour but de pallier cet inconvénient de l'art antérieur en proposant un dispositif capable de mettre en oeuvre une impression qui conserve les avantages et les propriétés du procédé de l'offset mais qui permet également de gagner en rapidité de changement de l'image et/ou de réduire les coûts de production et de fabrication de la machinerie pour l'impression d'une nouvelle image.

Ce but est atteint grâce à un dispositif de contrôle de dépôt de matière(s) pour système d'impression offset comportant au moins :
- une plaque offset destiné à recevoir au moins une matière pour reporter la ou les matières sur un substrat,
- au moins un moyen de nettoyage de la plaque offset,
le dispositif étant caractérisé en ce qu'il comprend en outre :
- au moins un moyen de dépôt contrôlé d'au moins une matière, le moyen de dépôt comprenant au moins un groupe de tête projetant au moins une solution de mouillage et au moins un groupe de tête projetant au moins une matière colorée,
et en ce que en ce que le revêtement de la plaque offset comporte un maillage défini par une pluralité de surfaces unitaires hydrophiles et lipophiles susceptibles de recevoir un dépôt contrôlé de matière(s), chacune de ces surfaces unitaires hydrophiles et lipophiles étant séparée de ses voisines directes par au moins une surface périphérique hydrophobe et lipophobe.

Selon une autre particularité, chaque groupe de têtes comprend au moins une tête de dépôt de matière(s), chaque tête comportant au moins une buse commandée individuellement par un système informatique et un fichier numérique, chaque tête étant destinée à projeter au moins une matière sur la surface de la plaque offset pour que l'ensemble des projections produise une image et/ou un texte sur la surface de la plaque offset correspondant à l'image et/ou au texte du fichier numérique pour les têtes de matières colorées et le négatif de l'image pour les têtes de solution de mouillage.

Selon une autre particularité, le ou les groupes de têtes de solution de mouillage comprend au moins une tête de dépôt d'une solution de mouillage comportant au moins une buse projetant une matière de solution de mouillage, le ou les groupes de têtes de matières colorées comprenant au moins une tête de dépôt par couleur fondamentale comportant chacune au moins une buse projetant une matière d'une couleur fondamentale différente.

Selon une autre particularité, le ou les groupes de têtes de solution de mouillage comprenant au moins une tête de dépôt comportant au moins une buse projetant une matière de solution de mouillage, le ou les groupes de têtes de matières colorées comprenant au moins une tête de dépôt comportant au moins une buse par couleur fondamentale, chacune des buses de la tête de dépôt projetant une matière d'une couleur fondamentale différente.

Selon une autre particularité, le maillage comprend des surfaces unitaires de forme rectangulaire arrangées les unes par rapport aux autres de façon à réaliser un quadrillage de la surface.

Selon une autre particularité, le maillage comprend des surfaces unitaires de forme hexagonale arrangées les unes par rapport aux autres de façon à réaliser un maillage en nids d'abeilles de la surface.

Selon une autre particularité, la valeur de la largeur d'une surface périphérique lipophobe et hydrophobe correspond à une valeur comprise entre 5% à 50% de la largeur d'une surface unitaire lipophile et hydrophile.

Selon une autre particularité, la largeur d'une surface unitaire susceptible de recevoir de la matière est au moins égale ou supérieure à 35 µm.

Selon une autre particularité, la largeur d'une surface unitaire susceptible de recevoir du liquide de mouillage ou de la matière colorée est au moins égale à 5 µm.

Selon une autre particularité, la plaque offset est mise en mouvement par des moyens de déplacement, les moyens de déplacement mettant en mouvement la plaque offset de façon incrémentale entre chaque dépôt de matière(s) déposée(s) par la où les buses au centre d'au moins une surface unitaire, chaque incrément correspondant à la taille d'au moins une demi-alvéole.

L'invention concerne également un système d'impression sur un substrat caractérisé en ce qu'il intègre un dispositif de contrôle de dépôt de matière(s) selon l'invention.

Selon une autre particularité, le système d'impression comprend en outre un dispositif de séchage destiné à sécher la ou les matières déposées sur le substrat.

Selon une autre particularité, le substrat passe entre le dispositif de contrôle de dépôt de matière(s) et un cylindre de contrepression.

Selon une autre particularité, le système comprend au moins un blanchet pour chaque plaque offset, le substrat passant entre le ou les cylindres de contrepression et le ou les blanchets.

L'invention concerne également un procédé d'impression mettant en oeuvre au moins un dispositif de contrôle de dépôt matière(s) selon l'invention, comportant successivement :
- au moins une étape de dépôt contrôlé de matière(s) sur la plaque offset comportant une pluralité de surfaces lipophiles et hydrophiles séparées par des contours lipophobes et hydrophobes par la ou les buses du moyen de dépôt,
- au moins une étape de report de la ou des matières sur un substrat,
- au moins une étape de nettoyage par le moyen de nettoyage de la plaque offset,
caractérisé en ce que l'étape de dépôt contrôlé de matière(s) comprend un dépôt de matière(s) sur au moins un point prédéfini de la surface de la plaque offset correspondant à la position d'un point de l'image à définir ou du négatif de l'image.

Selon une autre particularité, l'étape de dépôt contrôlé de matière(s) comprend :
- une étape de dépôt contrôlé d'une matière de solution de mouillage par la ou les buses projetant une matière de solution de mouillage,
- une étape de dépôt contrôlé d'une matière d'une couleur fondamentale par la buse projetant une matière d'une couleur fondamentale,
ces étapes étant suivies de l'étape de report et de l'étape de nettoyage, l'ensemble de ces étapes étant répétées pour le dépôt de chaque matière d'une couleur fondamentale différente.

Selon une autre particularité, l'étape de dépôt contrôlé de matière(s) comprend :
- une étape de dépôt contrôlé d'une matière de solution de mouillage par la ou les buses projetant une matière de solution de mouillage,
- une étape de dépôt contrôlé de matière de chaque couleur fondamentale par les buses projetant une matière de couleur fondamentale différente.

Selon une autre particularité, préalablement à l'étape de dépôt contrôlé de matière(s), le procédé comprend :
- une étape de préparation de l'image à imprimer comportant au moins une détermination et une programmation de la ou des parties de la surface de la plaque offset destinée(s) à recevoir de la ou des matière(s),
- une étape de transfert de données programmées correspondant à l'image à imprimer au dispositif de contrôle de dépôt de matière(s).

Selon une autre particularité, suite à l'étape de report de la ou des matières sur le substrat, le procédé comprend une étape de séchage par un dispositif de séchage de la ou des matières reportées sur le substrat.

D'autres particularités et avantages de la présente invention apparaîtront plus clairement à la lecture de la description ci-après, faite en référence aux dessins annexés, dans lesquels :
- la figure 1 représente une vue en perspective d'un exemple de réalisation d'un dispositif de contrôle de dépôt de matière(s) selon l'invention,
- la figure 2 représente une vue de profil du dispositif de contrôle de dépôt de matière(s) de l'invention,
- la figure 2bis représente un schéma d'un détail de la figure 2 selon un mode de réalisation de la surface de la plaque offset du dispositif de contrôle de dépôt de matière(s) de l'invention,
- la figure 3 représente un schéma selon un autre mode de réalisation de la surface de la plaque offset du dispositif de contrôle de dépôt de matière(s) de l'invention,
- la figure 4 représente une vue en perspective du système d'impression mettant en oeuvre le dispositif de contrôle de dépôt de matière(s) de l'invention.

Dans ce qui suit, le terme « matière » désignera tout type de matière pouvant être émise par jet comme par exemple et de façon non limitative, de couleurs de toute nature, des vernis, des produit d'enduction, des colles, des solutions de mouillage... Par exemple, la solution de mouillage peut être de l'eau. Les matières de couleur ou matières colorées peuvent être, par exemple, des encres de différentes couleurs, par exemple, des couleurs fondamentales telles que le cyan, le jaune et le magenta.

De façon similaire, il convient de comprendre le terme « substrat » (4) dans un sens large, c'est à dire comme tout type de substrat souple ou rigide adapté pour fonctionner avec le système d'impression. Ces substrats peuvent ainsi être de types cellulosiques (papier, carton, bois), composites, textiles ou synthétiques en mode continu ou mode en feuille à feuille et dont l'épaisseur peut varier de quelques dizaines de micromètres à plusieurs centimètres.

La présente invention permet de conserver le principe du procédé d'impression offset en s'appuyant sur l'utilisation d'une plaque offset (2) universelle dont la surface est arrangée pour recevoir et maintenir le dépôt d'une couche de matière(s) selon un arrangement prédéfini. L'arrangement de la couche de matière sur la surface de la plaque est défini par le dépôt contrôlé et non pas uniquement par la gravure de la surface de la plaque offset (2). Ainsi, le dispositif (0) de contrôle de dépôt de matière(s) est réalisé grâce à la combinaison de deux éléments qui permettent d'une part le dépôt avec précision de la ou des matières sur la surface de la plaque offset (2) et d'autre part le maintien de l'arrangement de la ou des matières déposé sur la plaque offset (2).

Le dispositif (0) de contrôle de dépôt de matière(s) de l'invention est ainsi construit avec un moyen de dépôt (1) adapté pour gérer avec précision le dépôt de la ou des matières sur la surface de la plaque offset (2).

Ce moyen de dépôt (1) de la ou des matières est réalisé, par exemple, par au moins un groupe de têtes comprenant au moins une tête comportant au moins une buse (100) d'éjection. La buse (100) d'éjection peut être, par exemple, une buse thermique où est utilisé le phénomène de la vaporisation de la ou des matières qui se déposent ensuite sur la surface de la plaque offset (2). La ou les matières sont ainsi déposées avec précision sur la plaque offset (2). Chaque buse (100) est commandée individuellement par un système informatique et un fichier numérique. Chaque tête est ainsi destinée à projeter au moins une matière sur la surface de la plaque offset (2) pour que l'ensemble des projections produise une image et/ou un texte sur la surface de la plaque offset (2) correspondant à l'image et/ou au texte du fichier numérique.

Dans un mode de réalisation, le moyen de dépôt (1) comprend au moins un groupe de têtes de solution de mouillage comprenant au moins une tête de dépôt d'une solution de mouillage. Chaque tête comporte au moins une buse projetant une matière de solution de mouillage. Dans ce mode de réalisation, le moyen de dépôt (1) peut comprendre en outre au moins un groupe de têtes de matières colorées comprenant au moins une tête de dépôt par couleur fondamentale. Chaque tête comporte chacune au moins une buse projetant une matière d'une couleur fondamentale différente.

Dans un autre mode de réalisation, le moyen de dépôt (1) comprend au moins un groupe de tête de solution de mouillage comprenant au moins une tête de dépôt d'une solution de mouillage. Chaque tête de dépôt comporte au moins une buse projetant une matière de solution de mouillage. Dans ce mode de réalisation, le moyen de dépôt (1) peut comprendre au moins un groupe de tête de matières colorées comprenant au moins une tête de dépôt. Chaque tête comporte au moins une buse pour chaque couleur fondamentale. Chacune des buses de la tête de dépôt projette une matière d'une couleur fondamentale différente.

Le dispositif de contrôle de dépôt de matière peut être associé, par exemple, au moins à un moyen (6) de nettoyage de la plaque offset (2). Ce moyen (6) de nettoyage peut être destiné à récupérer les résidus de matières projetées restés sur la surface de la plaque offset (2) et qui n'ont pas été reportées sur le substrat (4). Ce moyen (6) de nettoyage permet ainsi un nettoyage permanent de la surface de la plaque offset avant projection de nouveaux jets de matières. Ce moyen (6) de nettoyage peut, par exemple, être composé d'un ensemble de racles et de rouleaux. Certains rouleaux et racles pourront être en contact direct avec la surface de la plaque offset (2). Le dispositif (3) de nettoyage peut également comporter un moyen de soufflage comme par exemple une soufflerie. En fonction des caractéristiques physicochimiques des matières projetées, cet ensemble peut être complété, par exemple, et de façon non limitative, par des moyens d'adjonction d'eau, ou de solvants, par des moyens de chauffage ou des moyens de refroidissement. Le moyen (6) de nettoyage du dispositif de contrôle de dépôt de matière(s) peut comprendre une combinaison de ces différents dispositifs de façon à être polyvalent et pouvoir nettoyer différent type de résidu de matière.

Le dispositif (0) de contrôle de dépôt de matière(s) repose également sur la surface de la plaque offset (2) qui est arrangée pour permettre le maintien avec précision de la ou des matières déposées sur la surface de la plaque. Ce maintien de la précision est assuré grâce à une plaque offset (2) qui comporte une surface universelle adaptée pour interagir avec la ou les matières déposées en la fixant de façon réversible.

La plaque offset (2) présente une surface comportant un maillage d'une pluralité de zones unitaires hydrophiles et lipophiles (9), chacune de ces zones unitaires étant entourée par une délimitation hydrophobe et lipophobe (8) ou surface périphérique qui la sépare de ses voisines directes également hydrophiles et lipophiles. De façon préférée, la surface de la plaque offset (2) réalise un maillage de zones unitaires hydrophiles et lipophiles (9) identiques les unes aux autres et où chacune d'entre elles réalisent la plus petite surface unitaire susceptibles de recevoir un dépôt contrôlé de matière(s). Chacune de ces zones unitaires hydrophiles (9) et lipophiles présente une surface nécessaire et suffisante pour recevoir au moins une dose de matière(s) déposée(s) par le moyen de dépôt (1). Ainsi lors du dépôt de la ou des matières par le moyen de dépôt (1), la ou les buses (100) du moyen de dépôt (1) se trouve positionnée en vis-à-vis d'une surface hydrophile ou lipophile, par exemple en étant centré sur cette surface, pour y projeter la ou les matières.

Selon une particularité de réalisation non-limitative, le ou les groupes de têtes du moyen de dépôt (1) de la ou des matières est monté mobile le long d'un axe (1bis) pour permettre des déplacements latéraux dans une largeur de la plaque offset (2). De même, dans une variante combinable à cette particularité de réalisation, l'axe qui porte le ou les groupes de têtes du moyen de dépôt (1) peut être mobile pour permettre un déplacement du ou des groupes de têtes dans une longueur de la plaque offset (2). Cette variante de réalisation sera privilégiée lorsque la plaque offset (2) est construite sous la forme d'une structure plane.

Dans une autre particularité de réalisation, le déplacement du ou des groupes de têtes dans la largeur de la plaque offset (2) peut être remplacé par l'utilisation d'une pluralité de têtes disposés côtes à côtes et positionnés de façon à se trouver en vis-à-vis d'une zone unitaire (9) de dépôt respectives. De même, le déplacement du ou des groupes de têtes dans la longueur de la plaque offset (2) peut être remplacé par un déplacement de la plaque offset (2) elle-même, par exemple lorsque la plaque offset (2) est formée par la surface d'un cylindre. Le cylindre, lorsqu'il est mis en mouvement par rotation sur son axe, permet alors le déplacement de la plaque offset (2) par rapport au(x) groupe(s) de têtes. La plaque offset est mise en mouvement par des moyens de déplacement.

Le dépôt des matières sur certaines des zones unitaires (9) est prédéfini en fonction de l'image qui doit être imprimé. La préparation de l'image à imprimer, au niveau d'un ou de plusieurs dispositifs adaptés (10), peut ainsi nécessiter une programmation, par exemple automatisée, de la projection de la ou des matières en corrélation avec le déplacement du ou des groupes de têtes du dispositif de dépôt (1) par rapport à la plaque offset (2) mue par les moyens de déplacement.

Selon une particularité de réalisation, le maillage porté par la plaque offset (2) est réalisé grâce à des matériaux permettant un confinement de matière(s) déposée(s) dans la surface des zones unitaires et/ou une répartition (suffisamment) homogène sur la surface des zones unitaires, par exemple grâce à des métaux aux propriétés lipophiles et hydrophiles différentes comme l'aluminium ou le cuivre, ou grâce par exemple à du silicone.

La plaque offset (2) présente une surface comportant un maillage d'une pluralité de zones unitaires hydrophiles et lipophiles (9) capable de retenir ou fixer une matière, respectivement, aqueuse et grasse. Chacune de ces zones est entourée par une zone périphérique au moins lipophobe, pour repousser les matières grasses telles que l'encre. Une zone périphérique hydrophile peut également convenir, comme le verre ou un acier inox par exemple, car elle sera constamment mouillée par la matière aqueuse (i.e., la solution de mouillage) et ne sera pas envahie par les matières grasses. Préférentiellement, on utilise une zone périphérique hydrophobe et lipophobe (8) capable de repousser la matière, respectivement, grasse et aqueuse, comme par exemple le Téflon. D'une manière générale, on adapte donc ici les matériaux et/ou le traitement de surface des matériaux au sein du maillage de la plaque offset, en fonction du type de matière à déposer, notamment sa tension de surface, de sorte que les zones unitaires confinent la matière déposée (soit de la solution de mouillage, soit de l'encre) et de préférence que les zones périphériques ne soient pas envahies par l'encre (grasse en l'occurrence)

Selon un mode de réalisation particulier, les différentes zones unitaires (9) de fixation des dépôts de matière(s) sont arrangées sur la surface de la plaque offset (2) de façon à réaliser un maillage. Ce maillage positionne les zones unitaires (9) les unes par rapport aux autres de façon à permettre un découpage qui divise l'ensemble de la surface de la plaque offset (2) en une pluralité de zones unitaires (9) respectivement sélectionnables par le moyen de dépôt (1) de la ou des matières.

De façon non limitative, selon une première variante du mode de réalisation de ce maillage représentée sur la figure 3, les zones unitaires (9) sont de forme rectangulaire, voire carrée, de sorte que le maillage de la plaque offset (2) réalise un quadrillage.

Selon une seconde variante du mode de réalisation de ce maillage représentée sur les figures 2 et 2bis, les différentes zones unitaires (9) présentent une forme hexagonale pour permettre un arrangement entre elles qui soit en nid d'abeille. Cette seconde variante de réalisation présente comme avantage de proposer des zones unitaires dont la forme se rapproche d'un cercle. Cette forme est ainsi mieux adaptée pour recevoir le dépôt d'une goutte de matière. La forme hexagonale des différentes zones unitaires (9) sur la plaque offset (2) permet ainsi de concilier un arrangement de ces différentes zones entre elles pour permettre un maillage optimal de l'ensemble de la surface de la plaque offset (2) tout en étant adaptée à la rondeur des gouttes de matière(s) qui sont susceptibles d'y être déposées.

Sur les figures 2, 2bis et 3, les alvéoles (9a) sur lesquelles a été déposée de la solution de mouillage sont remplies en blanc et les alvéoles (9b) sur lesquelles a été déposée de la ou des matière(s) colorée(s) sont remplies en noir.

Les différentes zones unitaires (9) sur la surface de la plaque offset (2) sont séparées par des zones périphériques qui peuvent, par exemple, réaliser une continuité entre elles. Chacune des zones unitaires (9) est ainsi entourée par une zone périphérique (8). Selon un mode de réalisation particulier de l'invention, une zone périphérique (8) qui sépare deux zones unitaires (9) consécutives présente une largeur comprise entre 5% et 50% de la largeur d'une zone unitaire (9). Selon une particularité de réalisation, les zones périphériques (8) sont arrangées pour que leur largeur soit d'une part suffisamment large pour individualiser chacune des zones unitaires et empêcher à un dépôt de matière(s) de se déplacer d'une zone unitaire vers une autre, et d'autre part suffisamment restreinte pour que l'effet répulsif de la zone périphérique sur la ou les matières déposées sur une zone unitaire ait un effet répulsif suffisant pour empêcher l'étalement de la goutte de matière(s) hors de la zone unitaire sur laquelle elle a été déposée. De même, la largeur d'une zone unitaire est de l'ordre d'au moins 10 µm à 50 µm, préférentiellement 20 µm à 40 µm, idéalement 35 µm. Cette largeur particulière permet de réaliser une zone unitaire qui soit adaptée pour recevoir de façon optimale le dépôt d'au moins une goutte de matière(s). Cette largeur peut aussi avoir une dimension d'au moins 5 µm.

La plaque offset est mise en mouvement par des moyens de déplacement qui mettent en mouvement la plaque offset de façon incrémentale entre chaque dépôt de matière(s) déposée(s) par la ou les buses au centre d'au moins une surface unitaire. Chaque incrément dépend de la forme de la zone unitaire afin que chaque zone unitaire puisse être face à une buse projetant une solution de mouillage ou une matière de couleur. Chaque incrément peut correspondre à la taille d'au moins une demi-alvéole.

Dans le cas des alvéoles de forme rectangulaire, chaque incrément (i1) correspond à la taille d'une alvéole.

Dans le cas des alvéoles de forme hexagonale, chaque incrément (i2) correspond à la taille d'une demi-alvéole. Dans ce cas, plusieurs variantes peuvent se présenter. Dans une première variante, à chaque incrément du mouvement de la plaque offset, la plaque offset est déplacée longitudinalement d'un incrément (i2') de la taille d'une cellule afin que chaque buse soit en face du centre d'une surface unitaire. Dans une deuxième variante, à chaque incrément du mouvement de la plaque offset, la ou les groupes de têtes sont déplacée longitudinalement et parallèlement à la plaque offset d'un incrément (i2') de la taille d'une cellule afin que chaque buse soit en face du centre d'une surface unitaire. Dans une troisième variante, chaque groupe de têtes possède au moins deux buses séparées de la taille (i2') d'une alvéole, une des buses projetant de la matière à un incrément et l'autre buse projetant de la matière à l'incrément suivant.

Le dispositif (0) de contrôle de dépôt de matière(s) de l'invention a pour objet d'être intégré dans un système d'impression qui comporte notamment au moins un dispositif de dépôt de matière(s) (3) et un rouleau de pression pour le transfert de l'image depuis la surface de la plaque offset (2) sur la surface d'un substrat (4).

Le système d'impression peut comprendre en outre un dispositif (5) de séchage destiné à sécher ou polymériser la ou les matières déposées sur le substrat (4) par le dispositif selon l'invention. Le dispositif de séchage (5) peut être, par exemple, une source de chaleur ou tout autre moyen de séchage placé après le dispositif selon l'invention. Suivant les caractéristiques des matières utilisées, le dispositif de séchage (5) pourra, par exemple et de façon non restrictive, être une source ce chaleur, un système de polymérisation par ultraviolet, infrarouge, faisceaux d'électrons, ou toute autre source de polymérisation. L'avantage du séchage par polymérisation est que l'on obtient une matière sèche sans dépenser beaucoup d'énergie. De plus, le film de matière polymérisantes, après polymérisation, est très résistant à l'abrasion, au vieillissement, à la lumière, à l'humidité...

Afin de faciliter le report de matière(s) sur le substrat (4), un cylindre de contre pression (3) est placé sous le dispositif selon l'invention, le substrat (4) passant entre le dispositif selon l'invention et le cylindre de contre pression (3). Ce cylindre de contre pression (3) joue le rôle de support du substrat (4) au moment du transfert du dépôt de matière(s).

Dans un mode de réalisation, le système peut comprendre également un blanchet disposé entre la plaque (2) offset et le substrat (4). Le substrat (4) peut ainsi passer entre le blanchet et le ou les cylindres de contrepression (3). Le blanchet permet de recevoir la ou les matières colorées et/ou la solution de mouillage et de transférer la ou les matières colorées et/ou la solution de mouillage reçues sur le substrat (4).

Le procédé de mise en oeuvre du dispositif de l'invention comporte notamment :
- au moins une étape de dépôt contrôlé de matière(s) de la plaque offset (2) par la ou les buses du moyen de dépôt, c'est à dire au niveau de zones unitaires,
- au moins une étape de report de la ou des matières sur un substrat (4)
- au moins une étape de nettoyage par le moyen (6) de nettoyage de la plaque (2) offset.

Le dépôt contrôlé de matière(s) de la plaque offset (2) peut consister en une étape de dépôt contrôlé de matière(s) sur des zones unitaires d'une solution de mouillage et d'une couleur unique avant l'étape de transfert de l'encre vers le substrat (4) ou bien un dépôt de matière(s) sur des zones unitaires successif d'une solution de mouillage et de plusieurs couleurs différentes. Il convient de rappeler que l'étape de dépôt de matière(s) peut être opérée grâce à une ou plusieurs buses de dépôt comme expliqué précédemment.

La solution de mouillage est projetée par les buses dans des zones unitaires déterminées. Les propriétés hydrophiles des zones unitaires et les propriétés hydrophobes des zones périphériques maintiennent chaque dépôt de solution de mouillage dans la zone unitaire dans laquelle elle a été déposée. La solution de mouillage est projetée dans les zones unitaires déterminées où le dépôt de matières de couleur qui suit le dépôt de la solution de mouillage n'est pas souhaité. Les matières de couleur peuvent être, par exemple, des encres grasses. Ainsi, les propriétés lipophiles des zones unitaires et les propriétés lipophobes des zones périphériques maintiennent chaque dépôt de matières de couleur dans la zone unitaire dans laquelle elle a été déposée. De plus, de part le principe de répulsion eau-graisse, les matières de couleur ne pénètrent pas dans les zones unitaires où une solution de mouillage a été déposée.

Dans un premier exemple du procédé, le procédé comprend plusieurs cycles. Chaque cycle comprend une étape de dépôt contrôlé d'une matière de solution de mouillage par le ou les buses projetant une matière de solution de mouillage. L'étape de dépôt contrôlé d'une matière de solution de mouillage peut être suivie d'une étape de dépôt contrôlé d'une matière d'une couleur fondamentale, par exemple une encre de couleur cyan, par la buse projetant une matière d'une couleur fondamentale. L'étape de dépôt contrôlé d'une matière d'une couleur fondamentale peut être suivie d'une étape de report de la ou des matières de mouillage et d'une couleur fondamentale sur un substrat (4). L'étape de report peut être suivie d'une étape de nettoyage de la plaque offset (2) par le moyen (6) de nettoyage. Ce nettoyage permet de retirer toutes les matières qui n'ont pas été reportées sur le substrat (4) afin, par exemple, de commencer un autre cycle. Le cycle suivant comprend les mêmes étapes mais avec un dépôt contrôlé d'une couleur fondamentale différente, par exemple une encre de couleur magenta. Puis, un autre cycle suit avec un dépôt contrôlé d'une couleur fondamentale différente, par exemple le jaune. De préférence, chaque cycle comprend une étape de dépôt contrôlé d'une couleur fondamentale mais il peut être envisagé le dépôt contrôlé d'autres couleurs qui ne soient pas obligatoirement des couleurs fondamentales. Dans ce premier exemple de procédé, pour chaque cycle, la plaque offset recouvre la même zone du substrat (4).

Dans un deuxième exemple de procédé, l'étape de dépôt contrôlé de matière(s) comprend une étape de dépôt contrôlé d'une matière de solution de mouillage par la ou les buses projetant une matière de solution de mouillage. L'étape de dépôt contrôlé d'une matière de solution de mouillage peut être suivie d'une étape de dépôt contrôlé de matière de chaque couleur fondamentale par les buses projetant une matière de couleur fondamentale. Les matières de couleurs fondamentales sont, par exemple, plusieurs encres de différentes couleurs, par exemple, des couleurs fondamentales telles que le cyan, le jaune et le magenta. La combinaison de ces couleurs fondamentales permet d'obtenir une couleur déterminée par la quantité de chaque couleur fondamentale. Donc, pour une couleur déterminée, au moins une buse (100) de chaque couleur projette une quantité d'encre dans une même zone unitaire pour obtenir la couleur déterminée voulue. Les encres de chaque couleur projetées dans cette zone unitaire se mélangent alors pendant le trajet entre la dernière projection d'encre et le report sur le substrat (4).

En amont de l'étape de dépôt contrôlé de la ou des matières de la plaque offset (2), le procédé de l'invention peut comprendre également :
- une étape de préparation de l'image à imprimer comportant au moins une détermination et une programmation de la ou des parties de la surface de la plaque offset (2) destinée(s) à recevoir de la ou des matières,
- une étape de transfert de données programmées correspondant à l'image à imprimer au dispositif (0) de contrôle de dépôt de matière(s).

Chaque buse (100) est commandée individuellement par un système informatique et un fichier numérique. Le fichier numérique détermine ainsi les alvéoles (9a) sur lesquelles doivent être déposées la ou les solution de mouillage et les alvéoles (9b) sur lesquelles doivent être déposées la ou les matières colorée pour que l'ensemble des projections produise une image et/ou un texte sur la surface de la plaque offset (2) correspondant à l'image et/ou au texte du fichier numérique pour les têtes de matières colorées et le négatif de l'image pour les têtes de solution de mouillage.

Suite à l'étape de report de la ou des matières sur le substrat (4), le procédé comprend une étape de séchage ou de polymérisation de la ou des matières reportées sur le substrat (4) par le dispositif de séchage (5) de la ou des matières reportées sur le substrat (4).

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif de contrôle de dépôt de matière(s) pour système d'impression offset comportant au moins :
- une plaque offset (2) destiné à recevoir au moins une matière pour reporter la ou les matières sur un substrat (4),
- au moins un moyen (6) de nettoyage de la plaque (2) offset,
le dispositif étant **caractérisé en ce qu'**il comprend en outre :
- au moins un moyen de dépôt contrôlé d'au moins une matière, le moyen de dépôt comprenant au moins un groupe de tête projetant au moins une solution de mouillage et au moins un groupe de tête projetant au moins une matière colorée,
et **en ce que en ce que** le revêtement de la plaque offset (2) comporte un maillage défini par une pluralité de surfaces unitaires hydrophiles et lipophiles susceptibles de recevoir un dépôt contrôlé de matière(s), chacune de ces surfaces unitaires hydrophiles et lipophiles étant séparée de ses voisines directes par au moins une surface périphérique hydrophobe et lipophobe.

2. Dispositif de contrôle de dépôt de matière(s) selon la revendication 1, **caractérisé en ce que** chaque groupe de têtes comprend au moins une tête de dépôt de matière(s), chaque tête comportant au moins une buse (100) commandée individuellement par un système informatique et un fichier numérique, chaque tête étant destinée à projeter au moins une matière sur la surface de la plaque offset (2) pour que l'ensemble des projections produise une image et/ou un texte sur la surface de la plaque offset (2) correspondant à l'image et/ou au texte du fichier numérique pour les têtes de matières colorées et le négatif de l'image pour les têtes de solution de mouillage.

3. Dispositif de contrôle de dépôt de matière(s) selon les revendications 1 et 2, **caractérisé en ce que** le ou les groupes de têtes de solution de mouillage comprend au moins une tête de dépôt d'une solution de mouillage comportant au moins une buse projetant une matière de solution de mouillage, le ou les groupes de têtes de matières colorées comprenant au moins une tête de dépôt par couleur fondamentale comportant chacune au moins une buse projetant une matière d'une couleur fondamentale différente.

4. Dispositif de contrôle de dépôt de matière(s) pour système d'impression offset selon les revendications 1 et 2, **caractérisé en ce que** le ou les groupes de têtes de solution de mouillage comprenant au moins une tête de dépôt comportant au moins une buse projetant une matière de solution de mouillage, le ou les groupes de têtes de matières colorées comprenant au moins une tête de dépôt comportant au moins une buse par couleur fondamentale, chacune des buses de la tête de dépôt projetant une matière d'une couleur fondamentale différente.

5. Dispositif de contrôle de dépôt de matière(s) pour système d'impression offset selon la revendication 1, **caractérisé en ce que** le maillage comprend des surfaces unitaires de forme rectangulaire arrangées les unes par rapport aux autres de façon à réaliser un quadrillage de la surface.

6. Dispositif de contrôle de dépôt de matière(s) pour système d'impression offset selon la revendication 1, **caractérisé en ce que** le maillage comprend des surfaces unitaires de forme hexagonale arrangées les unes par rapport aux autres de façon à réaliser un maillage en nids d'abeilles de la surface.

7. Dispositif de contrôle de dépôt de matière(s) pour système d'impression offset selon une des revendications 1 à 6, **caractérisé en ce que** la valeur de la largeur d'une surface périphérique lipophobe et hydrophobe correspond à une valeur comprise entre 5% à 50% de la largeur d'une surface unitaire lipophile et hydrophile.

8. Dispositif de contrôle de dépôt de matière(s) pour système d'impression offset selon la revendication 7, **caractérisé en ce que** la largeur d'une surface unitaire susceptible de recevoir de la matière est au moins égale ou supérieure à 35 µm.

9. Dispositif de contrôle de dépôt de matière(s) pour système d'impression offset selon une des revendications 3 ou 4, **caractérisé en ce que** la largeur d'une surface unitaire (9, 9a, 9b) susceptible de recevoir du liquide de mouillage ou de la matière colorée est au moins égale à 5 µm.

10. Dispositif de contrôle de dépôt de matière(s) pour système d'impression offset selon une des revendications 1 à 5, **caractérisé en ce que** la plaque offset est mise en mouvement par des moyens de déplacement, les moyens de déplacement mettant en mouvement la plaque offset de façon incrémentale entre chaque dépôt de matière(s) déposée(s) par au moins une buse dudit groupe de têtes au centre d'au moins une surface unitaire, chaque incrément (i1, i2) correspondant à la taille d'au moins une demi-alvéole.

11. Système d'impression sur un substrat (4) **caractérisé en ce qu'**il intègre un dispositif (0) de contrôle de dépôt de matière(s) selon une des revendications 1 à 10.

12. Système d'impression selon la revendication 11, **caractérisé en ce que** le système d'impression comprend en outre un dispositif de séchage (5) destiné à sécher la ou les matières déposées sur le substrat (4).

13. Système d'impression selon la revendication 11 ou 12, **caractérisé en ce que** le substrat (4) passe entre le dispositif (0) de contrôle de dépôt de matière(s) et un cylindre (3) de contrepression.

14. Système d'impression selon au moins une des revendications 11 à 13, **caractérisé en ce que** le système comprend au moins un blanchet pour chaque plaque offset (2), le substrat passant entre le ou les cylindres de contrepression (3) et le ou les blanchets.

15. Procédé d'impression mettant en oeuvre au moins un dispositif (0) de contrôle de dépôt matière(s) selon une des revendications 1 à 10, comportant successivement :
- au moins une étape de dépôt contrôlé de matière(s) sur la plaque offset (2) comportant une pluralité de surfaces lipophiles et hydrophiles séparées par des contours lipophobes et hydrophobes par la ou les buses du moyen de dépôt,
- au moins une étape de report de la ou des matières sur un substrat (4),
- au moins une étape de nettoyage par le moyen (6) de nettoyage de la plaque (2) offset,
**caractérisé en ce que** l'étape de dépôt contrôlé de matière(s) comprend un dépôt de matière(s) sur au moins un point prédéfini de la surface de la plaque offset (2) correspondant à la position d'un point de l'image à définir ou du négatif de l'image.

16. Procédé d'impression selon la revendication précédente, **caractérisé en ce que** l'étape de dépôt contrôlé de matière(s) comprend :
- une étape de dépôt contrôlé d'une matière de solution de mouillage par la ou les buses projetant une matière de solution de mouillage,
- une étape de dépôt contrôlé d'une matière d'une couleur fondamentale par la buse projetant une matière d'une couleur fondamentale,
ces étapes étant suivies de l'étape de report et de l'étape de nettoyage, l'ensemble de ces étapes étant répétées pour le dépôt de chaque matière d'une couleur fondamentale différente.

17. Procédé d'impression selon la revendication 15, **caractérisé en ce que** l'étape de dépôt contrôlé de matière(s) comprend :
- une étape de dépôt contrôlé d'une matière de solution de mouillage par la ou les buses projetant une matière de solution de mouillage,
- une étape de dépôt contrôlé de matière de chaque couleur fondamentale par les buses projetant une matière de couleur fondamentale différente.

18. Procédé d'impression selon une des revendications 15 à 17, **caractérisé en ce que**, préalablement à l'étape de dépôt contrôlé de matière(s), le procédé comprend :
- une étape de préparation de l'image à imprimer comportant au moins une détermination et une programmation de la ou des parties de la surface de la plaque offset (2) destinée(s) à recevoir de la ou des matière(s),
- une étape de transfert de données programmées correspondant à l'image à imprimer au dispositif (0) de contrôle de dépôt de matière(s).

19. Procédé d'impression selon la revendication 15, **caractérisé en ce que**, suite à l'étape de report de la ou des matières sur le substrat (4), le procédé comprend une étape de séchage par un dispositif de séchage (5) de la ou des matières reportées sur le substrat (4).

## Patentansprüche

1. Vorrichtung zur Kontrolle der Abscheidung eines oder mehrerer Materialien für ein Offsetdrucksystem, die mindestens Folgendes aufweist:
- eine Offsetplatte (2), die dazu vorgesehen ist, mindestens ein Material zum Übertragen des oder der Materialien auf ein Substrat (4) aufzunehmen,
- mindestens ein Mittel (6) zur Reinigung der Offsetplatte (2),
wobei die Vorrichtung **dadurch gekennzeichnet ist, dass** sie außerdem Folgendes umfasst:
- mindestens ein Mittel zur kontrollierten Abscheidung mindestens eines Materials, wobei das Abscheidungsmittel mindestens eine Kopfgruppe, die mindestens eine Benetzungslösung ausstößt, und mindestens eine Kopfgruppe, die mindestens ein farbiges Material ausstößt, umfasst,
und dass die Beschichtung der Offsetplatte (2) eine Maschenstruktur aufweist, die von mehreren hydrophilen und lipophilen Einheitsflächen definiert wird, die dazu geeignet sind, eine kontrollierte Abscheidung eines oder mehrerer Materialien aufzunehmen, wobei jede dieser hydrophilen und lipophilen Einheitsflächen von ihren direkten Nachbarn durch mindestens eine hydrophobe und lipophobe Umfangsfläche getrennt ist.

2. Vorrichtung zur Kontrolle der Abscheidung eines oder mehrerer Materialien nach Anspruch 1, wobei jede Gruppe von Köpfen mindestens einen Kopf zur Abscheidung eines oder mehrerer Materialien umfasst, wobei jeder Kopf mindestens eine Düse (100) aufweist, die einzeln durch ein Computersystem und eine digitale Datei gesteuert wird, wobei jeder Kopf dazu vorgesehen ist, mindestens ein Material auf die Fläche der Offsetplatte (2) auszustoßen, damit die Gesamtheit der Ausstöße ein Bild und/oder einen Text auf der Fläche der Offsetplatte (2), das bzw. der dem Bild und/oder dem Text der digitalen Datei entspricht, für die Köpfe der farbigen Materialien und das Negativ des Bilds für die Köpfe der Benetzungslösung erzeugt.

3. Vorrichtung zur Kontrolle der Abscheidung eines oder mehrerer Materialien nach den Ansprüchen 1 und 2, **dadurch gekennzeichnet, dass** die Gruppe oder die Gruppen von Köpfen der Benetzungslösung mindestens einen Kopf zur Abscheidung einer Benetzungslösung umfasst bzw. umfassen, der mindestens eine Düse aufweist, die ein Material einer Benetzungslösung ausstößt, wobei die Gruppe oder die Gruppen von Köpfen der farbigen Materialien mindestens einen Abscheidungskopf pro Grundfarbe umfasst bzw. umfassen, der jeweils mindestens eine Düse aufweist, die ein Material einer jeweils anderen Grundfarbe ausstößt.

4. Vorrichtung zur Kontrolle der Abscheidung eines oder mehrerer Materialien für ein Offsetdrucksystem nach den Ansprüchen 1 und 2, **dadurch gekennzeichnet, dass** die Gruppe oder die Gruppen von Köpfen der Benetzungslösung mindestens einen Abscheidungskopf umfasst bzw. umfassen, der mindestens eine Düse aufweist, die ein Material einer Benetzungslösung ausstößt, wobei die Gruppe oder die Gruppen von Köpfen der farbigen Materialien mindestens einen Abscheidungskopf umfasst bzw. umfassen, der mindestens eine Düse pro Grundfarbe aufweist, wobei jede der Düsen des Abscheidungskopfs ein Material einer jeweils anderen Grundfarbe ausstößt.

5. Vorrichtung zur Kontrolle der Abscheidung eines oder mehrerer Materialien für ein Offsetdrucksystem nach Anspruch 1, **dadurch gekennzeichnet, dass** die Maschenstruktur Einheitsflächen von rechteckiger Form umfasst, die zueinander so angeordnet sind, dass ein Karomuster der Fläche erzielt wird.

6. Vorrichtung zur Kontrolle der Abscheidung eines oder mehrerer Materialien für ein Offsetdrucksystem nach Anspruch 1, **dadurch gekennzeichnet, dass** die Maschenstruktur Einheitsflächen von hexagonaler Form umfasst, die zueinander so angeordnet sind, dass eine Bienenwabenmaschenstruktur der Fläche erzielt wird.

7. Vorrichtung zur Kontrolle der Abscheidung eines oder mehrerer Materialien für ein Offsetdrucksystem nach einem der Ansprüche 1 bis 6, **dadurch gekennzeichnet, dass** der Wert der Breite einer lipophoben und hydrophoben Umfangsfläche einem Wert entspricht, der zwischen 5 % und 50 % der Breite einer lipophilen und hydrophilen Einheitsfläche liegt.

8. Vorrichtung zur Kontrolle der Abscheidung eines oder mehrerer Materialien für ein Offsetdrucksystem nach Anspruch 7, **dadurch gekennzeichnet, dass** die Breite einer Einheitsfläche, die dazu geeignet ist, das Material aufzunehmen, mindestens gleich oder größer als 35 µm ist.

9. Vorrichtung zur Kontrolle der Abscheidung eines oder mehrerer Materialien für ein Offsetdrucksystem nach einem der Ansprüche 3 oder 4, **dadurch gekennzeichnet, dass** die Breite einer Einheitsfläche (9, 9a, 9b), die dazu geeignet ist, die Benetzungsflüssigkeit oder das farbige Material aufzunehmen, mindestens gleich 5 µm ist.

10. Vorrichtung zur Kontrolle der Abscheidung eines oder mehrerer Materialien für ein Offsetdrucksystem nach mindestens den Ansprüchen 1 bis 5, **dadurch gekennzeichnet, dass** die Offsetplatte von Verlagerungsmitteln in Bewegung versetzt wird, wobei die Verlagerungsmittel die Offsetplatte inkrementell zwischen jeder Abscheidung eines oder mehrerer Materialien, das bzw. wenigstens eine Düse des gruppe von Köpfen in der Mitte mindestens einer Einheitsfläche abgeschieden wird bzw. werden, in Bewegung versetzt, wobei jedes Inkrement (i1, i2) der Größe mindestens einer Halbzelle entspricht.

11. System zum Drucken auf ein Substrat (4), **dadurch gekennzeichnet, dass** es eine Vorrichtung (0) zur Kontrolle der Abscheidung eines oder mehrerer Materialien nach einem der Ansprüche 1 bis 10 einbindet.

12. Drucksystem nach Anspruch 11, **dadurch gekennzeichnet, dass** das Drucksystem außerdem eine Trocknungsvorrichtung (5) umfasst, die dazu vorgesehen ist, das oder die Materialien, das bzw. die auf dem Substrat (4) abgeschieden wird bzw. werden, zu trocknen.

13. Drucksystem nach Anspruch 11 oder 12, **dadurch gekennzeichnet, dass** das Substrat (4) zwischen der Vorrichtung (0) zur Kontrolle der Abscheidung eines oder mehrerer Materialien und einem Gegendruckzylinder (3) hindurchtritt.

14. Drucksystem nach mindestens einem der Ansprüche 11 bis 13, **dadurch gekennzeichnet, dass** das System mindestens ein Drucktuch für jede Offsetplatte (2) umfasst, wobei das Substrat zwischen dem oder den Gegendruckzylindern (3) und dem oder den Drucktüchern hindurchtritt.

15. Druckverfahren, das mindestens eine Vorrichtung (0) zur Kontrolle der Abscheidung eines oder mehrerer Materialien nach einem der Ansprüche 1 bis 10 einsetzt und das Folgendes nacheinander umfasst:
- mindestens einen Schritt der kontrollierten Abscheidung eines oder mehrerer Materialien auf der Offsetplatte (2), die mehrere lipophile und hydrophile Flächen umfasst, die durch lipophobe und hydrophobe Konturen getrennt sind, durch die Düse oder Düsen des Abscheidungsmittels,
- mindestens einen Schritt der Übertragung des oder der Materialien auf ein Substrat (4),
- mindestens einen Schritt der Reinigung durch das Mittel (6) zur Reinigung der Offsetplatte (2),
**dadurch gekennzeichnet, dass** der Schritt der kontrollierten Abscheidung eines oder mehrerer Materialien eine Abscheidung eines oder mehrerer Materialien auf mindestens einem vorherdefinierten Punkt der Fläche der Offsetplatte (2) umfasst, der der Position eines Punkts des zu definierenden Bilds oder des Negativs des Bilds entspricht.

16. Druckverfahren nach dem vorhergehenden Anspruch, **dadurch gekennzeichnet, dass** der Schritt der kontrollierten Abscheidung eines oder mehrerer Materialien Folgendes umfasst:
- einen Schritt der kontrollierten Abscheidung eines Materials einer Benetzungslösung durch die Düse oder Düsen, die ein Material einer Benetzungslösung ausstößt bzw. ausstoßen,
- einen Schritt der kontrollierten Abscheidung eines Materials einer Grundfarbe durch die Düse, die ein Material einer Grundfarbe ausstößt,
wobei auf diese Schritte der Übertragungsschritt und der Reinigungsschritt folgen, wobei die Gesamtheit dieser Schritte für die Abscheidung jedes Materials einer jeweils anderen Grundfarbe wiederholt wird.

17. Druckverfahren nach Anspruch 15, **dadurch gekennzeichnet, dass** der Schritt der kontrollierten Abscheidung eines oder mehrerer Materialien Folgendes umfasst:
- einen Schritt der kontrollierten Abscheidung eines Materials einer Benetzungslösung durch die Düse oder Düsen, die ein Material einer Benetzungslösung ausstößt bzw. ausstoßen,
- einen Schritt der kontrollierten Abscheidung eines Materials jeder Grundfarbe durch die Düsen, die ein Material einer jeweils anderen Grundfarbe ausstoßen.

18. Druckverfahren nach einem der Ansprüche 15 bis 17, **dadurch gekennzeichnet, dass** das Verfahren vor dem Schritt der kontrollierten Abscheidung eines oder mehrerer Materialien Folgendes umfasst:
- einen Schritt der Vorbereitung eines zu druckenden Bilds, der mindestens eine Bestimmung und eine Programmierung des oder der Teile der Fläche der Offsetplatte (2) aufweist, der bzw. die dazu vorgesehen ist bzw. sind, das oder die Materialien aufzunehmen,
- einen Schritt des Transfers programmierter Daten, die dem zu druckenden Bild entsprechen, an die Vorrichtung (0) zur Kontrolle der Abscheidung eines oder mehrerer Materialien.

19. Druckverfahren nach Anspruch 15, **dadurch gekennzeichnet, dass** das Verfahren nach dem Schritt der Übertragung des oder der Materialien auf das Substrat (4) einen Schritt der Trocknung durch eine Trocknungsvorrichtung (5) für das oder die Materialien, das bzw. die auf das Substrat (4) übertragen wurde bzw. wurden, umfasst.

## Claims

1. Device for controlling the deposition of material(s) for an offset printing system having at least:
- one offset plate (2) designed to receive at least one material for transferring the material or materials to a substrate (4),
- at least one means (6) for cleaning the offset plate (2),
the device being **characterised in that** it also comprises:
- at least one means for controlled deposition of at least one material, the means for deposition comprising at least one group of heads projecting at least one dampening solution and at least one group of heads projecting at least one coloured material,
and **in that** the coating of the offset plate (2) has a mesh defined by a plurality of hydrophilic and lipophilic unitary surfaces capable of receiving a controlled deposition of material(s), each of these hydrophilic and lipophilic unitary surfaces being separated from its immediate neighbours by at least one hydrophobic and lipophobic peripheral surface.

2. Device for controlling the deposition of material(s) according to claim 1, **characterised in that** each group of heads comprises at least one head for deposition of material(s), each head having at least one nozzle (100) controlled individually by a computer system and a digital file, each head being designed to project at least one material onto the surface of the offset plate (2) so that together all the projections produce an image and/or text on the surface of the offset plate (2) corresponding to the image and/or the text of the digital file for the heads for coloured materials and the negative of the image for the heads for dampening solution.

3. Device for controlling the deposition of material(s) according to claims 1 and 2, **characterised in that** the group or groups of heads for dampening solution comprise at least one head for deposition of a dampening solution having at least one nozzle projecting a dampening solution material, the group or groups of heads for coloured materials comprising at least one head for deposition for each basic colour each having at least one nozzle projecting a material of a different basic colour.

4. Device for controlling the deposition of material(s) for an offset printing system according to claims 1 and 2, **characterised in that** the group or groups of heads for dampening solution comprising at least one head for deposition having at least one nozzle projecting a dampening solution material, the group or groups of heads for coloured materials comprising at least one head for deposition having at least one nozzle for each basic colour, each of the nozzles of the head for deposition projecting a material of a different basic colour.

5. Device for controlling the deposition of material(s) for an offset printing system according to claim 1, **characterised in that** the mesh comprises unitary surfaces of rectangular shape arranged one in relation to another in such a way as to produce a squared grid of the surface.

6. Device for controlling the deposition of material(s) for an offset printing system according to claim 1, **characterised in that** the mesh comprises unitary surfaces of hexagonal shape arranged one in relation to another in such a way as to produce a honeycomb grid of the surface.

7. Device for controlling the deposition of material(s) for an offset printing system according to one of claims 1 to 6, **characterised in that** the value of the width of a lipophobic and hydrophobic peripheral surface corresponds to a value of between 5% and 50% of the width of a lipophilic and hydrophilic unitary surface.

8. Device for controlling the deposition of material(s) for an offset printing system according to claim 7, **characterised in that** the width of a unitary surface capable of receiving the material is at least equal to or greater than 35 µm.

9. Device for controlling the deposition of material(s) for an offset printing system according to one of claims 3 or 4, **characterised in that** the width of a unitary surface (9, 9a, 9b) capable of receiving dampening liquid or coloured material is at least equal to 5 µm.

10. Device for controlling the deposition of material(s) for an offset printing system according to at least claims 1 to 5, **characterised in that** the offset plate is set in motion by moving means, the moving means setting the offset plate in motion incrementally between each deposition of material(s) put down by at least one nozzle of said group of heads in the centre of at least one unitary surface, each increment (i1, i2) corresponding to the size of at least one half-cell.

11. System for printing on a substrate (4), **characterised in that** it incorporates a device (0) for controlling the deposition of material(s) according to one of claims 1 to 10.

12. System for printing according to claim 11, **characterised in that** the system for printing also comprises a device for drying (5) designed to dry the material or materials deposited on the substrate (4).

13. System for printing according to claim 11 or 12, **characterised in that** the substrate (4) passes between the device (0) for controlling the deposition of material(s) and an impression cylinder (3).

14. System for printing according to at least one of claims 11 to 13, **characterised in that** the system comprises at least one blanket for each offset plate (2), the substrate passing between the impression cylinder or cylinders (3) and the blanket or blankets.

15. Method for printing implementing at least one device (0) for controlling the deposition of material(s) according to one of claims 1 to 10, having successively:
- at least one step for controlled deposition of material(s) on the offset plate (2) having a plurality of lipophilic and hydrophilic surfaces separated by lipophobic and hydrophobic contours by the nozzle or nozzles of the means for deposition,
- at least one step for transfer of the material or materials to a substrate (4),
- at least one step for cleaning by the means for cleaning (6) of the offset plate (2),
**characterised in that** the step for controlled deposition of material(s) comprises deposition of material(s) on at least one predefined point on the surface of the offset plate (2) corresponding to the position of a dot of the image to be defined or of the negative of the image.

16. Method for printing according to the preceding claim, **characterised in that** the step for controlled deposition of material(s) comprises:
- a step for controlled deposition of a dampening solution material by the nozzle or nozzles projecting a dampening solution material,
- a step for controlled deposition of a material of a basic colour by the nozzle projecting a material of a basic colour,
these steps being followed by the step for transfer and the step for cleaning, together these steps being repeated for the deposition of each material of a different basic colour.

17. Method for printing according to claim 15, **characterised in that** the step for controlled deposition of material(s) comprises:
- a step for controlled deposition of a dampening solution material by the nozzle or nozzles projecting a dampening solution material,
- a step for controlled deposition of material of each basic colour by the nozzles projecting a material of different basic colour.

18. Method for printing according to one of claims 15 to 17, **characterised in that**, prior to the step for controlled deposition of material(s), the method comprises:
- a step for preparation of the image to be printed including at least determination and programming of the part or parts of the surface of the offset plate (2) designed to receive the material or materials,
- a step for transfer of programmed data corresponding to the image to be printed to the device (0) for controlling the deposition of material(s).

19. Method for printing according to claim 15, **characterised in that**, following the step for transfer of the material or materials to the substrate (4), the method comprises a step for drying by a drying device (5) for the material or materials transferred to the substrate (4).
